# EUROPÄISCHE PATENTSCHRIFT

(11) **EP 2 979 278 B1**
(45) Veröffentlichungstag und Bekanntmachung des Hinweises auf die Patenterteilung: **17.02.2021**
(21) Anmeldenummer: 13721316.1
(22) Anmeldetag: 26.04.2013
(51) Int. Cl.: H01C 7/12

(54) **GEKAPSELTER ÜBERSPANNUNGSABLEITER**
ENCAPSULATED SURGE ARRESTER
PARAFOUDRE ENCAPSULÉ

(43) Veröffentlichungstag der Anmeldung: 03.02.2016
(73) Patentinhaber: Siemens Energy Global GmbH & Co. KG, 81739 München (DE)
(72) Erfinder: SULITZE, Markus, 14612 Falkensee (DE)
(86) Internationale Anmeldenummer: PCT/EP2013/058781
(87) Internationale Veröffentlichungsnummer: WO 2014/173461

(56) Entgegenhaltungen:
- DE-B- 1 161 634
- DE-B- 1 254 229
- US-A- 1 664 194
- US-A- 4 439 807

## Beschreibung

Die Erfindung betrifft einen gekapselten Überspannungsableiter gemäß dem Oberbegriff des Patentanspruchs 1.

Überspannungsableiter sind Schutzsysteme beispielsweise für Schaltanlagen, die bei auftretenden Überspannungen durch Blitzeinschlag oder Fehlfunktionen anderer Teilsysteme diese Überspannungen zur Masse hin ableiten und so andere Bauteile der Schaltanlage schützen.

Ein derartiger Überspannungsableiter umfasst ein oder mehrere zylindrische Ableitelemente, die eine aus einzelnen ebenfalls zylindrischen Varistorelementen aufgebaute Varistorsäule aufweisen. Varistorelemente zeichnen sich durch einen spannungsabhängigen Widerstand aus. Bei niedrigen Spannungen wirken diese als Isolatoren. Ab einer bestimmten Schwellenspannung, die materialabhängig ist, zeigen sie eine gute Leitfähigkeit. Häufig werden Varistorelemente aus Metalloxiden wie Zinkoxid hergestellt. Das Ableitelement wird an beiden Enden von Endarmaturen begrenzt, die den elektrischen Kontakt zur Schaltanlage und zur Masse herstellen. Um einen guten elektrischen Kontakt auch unter mechanischer Belastung zu gewährleisten, muss die Varistorsäule unter Druck zusammengehalten werden. Dies kann erfolgen, indem Zugelemente beispielsweise Seile oder Stäbe vorzugsweise aus glasfaserverstärktem Kunststoff in den Endarmaturen unter Zug eingespannt werden. Die Zugelemente umgeben dabei die Varistorsäule und bilden so einen Käfig um diese.

Für den Einsatz in gasisolierten Schaltanlagen weisen Überspannungsableiter ein gekapseltes, fluiddichtes Gehäuse auf, das das Ableitelement umgibt. Das Gehäuse ist dabei zur Erhöhung der Durchschlagfestigkeit mit einem Fluid, meist Schwefelhexafluorid, gefüllt. Das Gehäuse besteht aus einem leitfähigen Material beispielsweise aus einem Metall und ist elektrisch geerdet. Eine Endarmatur der Ableitsäule ist über einen durch das Gehäuse geführten Kontakt geerdet. Die andere Endarmatur ist über eine Durchführung mit einem an der Außenseite des Gehäuses befindlichen Kontakt elektrisch verbunden, der dem Anschluss an die Schaltanlage dient.

Für Schaltanlagen mit drei elektrischen Phasen, kann für jede Phase ein eigener Überspannungsableiter mit einem gekapselten Gehäuse eingesetzt werden, oder aber einer, der drei Ableitsäulen, für jede Phase eine, in einem kapselnden Gehäuse aufweist. Gegenstand der Erfindung ist ein Überspannungsableiter mit drei in einem Gehäuse angeordneten Ableitsäulen. Dabei können die drei Ableitsäulen elektrisch gegeneinander isoliert und mit den drei Phasen einer Schaltanlage verbindbar sein, oder elektrisch miteinander verbunden und mit einer Phase der Schaltanlage verbindbar sein.

In der deutschen Anmeldung mit dem Anmeldeaktenzeichen DE 102012217310.2 ist ein solcher Überspannungsableiter gezeigt. Drei im Dreieck angeordnete Ableitsäulen sind dort in einem Gehäuse mit kreisrundem Querschnitt untergebracht.

Einen ähnlichen Überspannungsableiter zeigt die JP 9284927A. Auch dort sind drei im Dreieck angeordnete Ableitsäulen in einem kreiszylindrischen Gehäuse untergebracht.

Ferner sind die Druckschriften DE 1254229 B, DE 11 61 634 B, US 4439807 A und US 1664194 A bekannt, die sich mit Überspannungsableitern befassen.

Aufgabe der vorliegenden Erfindung ist es, einen kostengünstigeren Überspannungsableiter anzugeben.

Die Aufgabe wird mit den Mitteln der Erfindung gemäß Patentanspruch 1 gelöst.

Dazu weist ein Überspannungsableiter ein fluiddichtes Gehäuse auf. Eine Gehäusewand des Gehäuses erstreckt sich entlang einer Gehäuseachse zwischen einem unteren Deckel und einem oberen Deckel. Weiterhin weist der Überspannungsableiter drei in dem Gehäuse angeordnete Ableitsäulen, deren Längsachsen parallel zur Gehäuseachse und im Querschnitt auf den Ecken eines Dreiecks angeordnet sind, auf. Erfindungsgemäß weist die die Gehäusewand in einem Abschnitt entlang der Gehäuseachse eine dreiecksförmige Querschnittskontur auf. Durch diese Ausführung hat das Gehäuse geringere Außenmaße, als ein Gehäuse mit kreisförmiger Querschnittskontur. Der Materialaufwand wird geringer, das Gehäuse dadurch kostengünstiger. Außerdem sind kompaktere Gehäuse in den häufig beengten Platzverhältnissen einer Schaltanlage vorteilhaft. Weiterhin hat ein solches Gehäuse ein geringeres Volumen, als ein entsprechendes mit kreisförmiger Querschnittskontur, wodurch Fluid für die Füllung eingespart wird.

In einer vorteilhaften Ausgestaltung weist die dreiecksförmige Querschnittskontur abgerundete Ecken auf, die sich jeweils derart um eine Ableitsäule krümmen, dass ein Isolationsabstand zwischen dem Ableitelement dieser Ableitsäule und der Gehäusewand nicht unterschritten wird. Hierdurch kann bei Einhaltung des notwendigen Isolationsabstandes ein besonders kompaktes Gehäuse erreicht werden.

In einer weiteren vorteilhaften Ausgestaltung weist die dreiecksförmige Querschnittskontur nach außen gewölbte Seiten auf. Eine leichte Außenwölbung, deren Krümmungsradius erheblich größer ist, als der eines entsprechenden Gehäuses mit kreisförmiger Querschnittskontur, kann dem Innendruck besser standhalten und ermöglicht trotzdem noch ein kompakteres Gehäuse, als im Stand der Technik.

Ferner wird bevorzugt, dass sich die Gehäusewand vom Abschnitt mit der dreiecksförmigen Kontur zum unteren Deckel hin zu einer kreisförmigen Querschnittskontur verjüngt. Die Verjüngung bewirkt eine zusätzliche Volumenreduzierung und der Übergang von einer dreiecksförmigen Querschnittskontur zu einer kreisförmigen erlaubt einen glatten Übergang zum kreisförmigen Flansch hin.

Des Weiteren sieht eine vorteilhafte Ausgestaltung der Erfindung vor, dass im unteren Deckel eine Ausblasöffnung angeordnet ist. Hierdurch kann auf einen Stutzen an der Gehäusewand verzichtet werden, was das Gehäuse einerseits kompakter macht, und andererseits kostengünstiger gefertigt werden kann.

Im Folgenden wird die Erfindung anhand der Zeichnungen näher erläutert. Dabei zeigen:
- Figur 1: einen bekannten Überspannungsableiter in einer Teilschnittdarstellung,
- Figur 2: einen erfindungsgemäßen Überspannungsableiter,
- Figur 3: einen Längsschnitt, durch den Überspannungsableiter aus Figur 2,
- Figur 4: einen Querschnitt, durch den Überspannungsableiter aus Figur 2.

Einander entsprechende Teile sind in allen Figuren mit den gleichen Bezugszeichen versehen.

Die Figur 1 zeigt einen bekannten Überspannungsableiter 1 des Typs 3ES5-C, wie er von der Siemens AG vertrieben wird. Dieser weist ein kapselndes, fluiddichtes Gehäuse 2 auf. Das Gehäuse 2 ist meist aus einem leitfähigen Material wie Metall gefertigt und im betriebsbereiten Zustand mit einem elektrisch isolierenden Fluid wie Schwefelhexafluorid gefüllt. Der Druck des Fluids kann dabei mehrere Tausend Hektopascal betragen. Das Gehäuse 2 muss daher druckfest sein. Das Gehäuse 2 ist zylindrisch und ist an den Stirnseiten mit einem unteren Deckel 4 und einem oberen Deckel 5 verschlossen. Eine Gehäusewand 3 erstreckt sich zwischen oberem Deckel 5 und unterem Deckel 4 entlang einer Gehäuseachse 30. In dem Gehäuse 2 sind drei Ableitsäulen 20 angeordnet, die für den Schutz einer dreiphasigen gasisolierten Schaltanlage vorgesehen sind. Diese Ableitsäulen 20 weisen jeweils ein zylindrisches Ableitelement 24, eine hochspannungsseitige Endarmatur 22, eine erdseitige Endarmatur 21 und mehrere Zugelemente 23 auf.

Die Ableitelemente 24 sind aus einzelnen, zylindrischen Varistorblöcken zu einer Säule zusammengesetzt. Die hochspannungsseitige Endarmatur 22 und die erdseitige Endarmatur 21 bestehen meist aus elektrisch leitendem Material. Die Zugelemente 23 sind in der hochspannungsseitigen Endarmatur 22 und der erdseitigen Endarmatur 21 verpresst und halten so die Ableitsäule 20 zusammen. In das Ableitelement 24 können noch Haltescheiben eingefügt sein, die Löcher aufweisen, durch die die Zugelemente 23 geführt sind und so die Ableitsäule 20 zusätzlich stabilisieren. Von der hochspannungsseitigen Endarmatur 22 erstreckt sich eine Steuerhaube 25 entlang der Ableitsäule 24. Diese dient einer gleichmäßigeren Feldverteilung entlang der Ableitsäule 20.

Auf einer Erdanschlussseite 27 des Überspannungsableiters 1 ist die Deckfläche des Gehäuses 2 mit einem unteren Deckel 4 fluiddicht verschlossen. Ein Erdkontakt 13 ist fluiddicht und elektrisch isoliert durch den unteren Deckel 4 vom Inneren zum Äußeren des Gehäuses 2 geführt und dient dem Erdungsanschluss. Im Inneren des Gehäuses 2 ist dieser Erdkontakt 13 elektrisch leitend über die erdseitige Endarmatur 21 mit dem Ableitelement 24 verbunden. Der untere Deckel 4 weist einen Füllanschluss 29 auf, über den Fluid, beispielsweise Schwefelhexafluorid, in das Gehäuse 2 eingefüllt, beziehungsweise abgelassen werden kann. An diesen Füllanschluss 29 können auch Druck- und/oder Lecküberwachungsgeräte angeschlossen werden.

Auf einer Hochspannungsanschlussseite 28 des Überspannungsableiters 1 ist die Deckfläche des Gehäuses 2 mit einem oberen Deckel 5 verschlossen, der mit einem Isolierteil 7, häufig aus Gießharz, versehen ist, durch das eine Hochspannungsdurchführung 11 geführt ist, um das elektrische Hochspannungspotential ohne Gefahr eines Überschlags zwischen Hochspannung und geerdetem Gehäuse 2 von außen in das Gehäuse 2 hinein zu führen. Die Hochspannungsdurchführung 11 ist hier als dreipolige Durchführung 11, eine für jede der Ableitsäulen 20, ausgeführt, die drei gegeneinander und gegen das Gehäuse 2 isolierte Hochspannungskontakte 12 fluiddicht in das Gehäuse 2 hinein führt. Über die Hochspannungsdurchführung 11 kann der Überspannungsableiter 1 an eine hier nicht dargestellte dreiphasige gasisolierte Schaltanlage angeschlossen werden. Im Inneren des Gehäuses 2 ragen die Hochspannungskontakte 12 fingerartig in das Gehäuse 2 hinein.

Das Gehäuse 2 ist im Wesentlichen zylinderförmig. Entlang der Zylinderachse erstreckt sich die Gehäuseachse 30. Die Längsachsen der Ableitsäulen 20 sind parallel zu dieser Gehäuseachse 30 ausgerichtet und rotationssymmetrisch um diese angeordnet. Die Längsachsen der Ableitsäulen 20 verlaufen somit entlang der Kanten eines Dreiecksprismas, dessen Mittelachse auf der Gehäuseachse 30 liegt.

Des Weiteren weist das Gehäuse 2 an seiner Mantelfläche einen Stutzen 15 auf, der von einem Mannlochdeckel 16 verschlossen ist. Im Mannlochdeckel 16 befindet sich eine mit einer Membran verschlossene Ausblasöffnung mit einer Ausblasschute 17. Im Falle eines fehlerbedingten Druckanstiegs im Gehäuse 2 reißt die Membran und der Druck wird durch die Ausblasöffnung nach außen entlassen. Dadurch kann ein Bersten des Gehäuses 2 verhindert werden. Der dadurch entstehende Fluidstrom wird durch eine Ausblasschute 17 in eine Richtung umgelenkt, in der keine anderen Anlagenteile durch den Fluidstrom beeinträchtigt werden.

Die Figur 2 zeigt einen erfindungsgemäßen Überspannungsableiter 1. Weitere Details zeigen die Schnitte gemäß der Figuren 3 und 4. Die Grundkonstruktion ist der der Figur 1 sehr ähnlich, weswegen nur auf Unterschiede eingegangen wird. Hier sind wegen der Schnittdarstellung nur zwei der drei Ableitsäulen 24 sichtbar. Auf eine erdseitige Endarmatur wurde hier verzichtet. Stattdessen sind die Zugelemente direkt mit einem unteren Deckel 4 des Gehäuses 2 verspannt. Alternativ könnte auch eine am unteren Deckel 4 befestigbare erdseitige Endarmatur vorgesehen sein, mit der die Zugelemente 23 verspannt sind. Das Ableitelement 24 ist durch ein isolierendes Zwischenstück 26 gegen den unteren Deckel 4 elektrisch isoliert. Der untere Deckel 4 weist außerdem eine mit einer Membran 33 verschlossene Ausblasöffnung 32 mit einer Ausblasschute 17 auf.

An der Hochspannungsanschlussseite 28 erstreckt sich die Gehäusewand von einem oberen Flansch 18 zunächst mit einer kreisförmigen Querschnittskontur in Richtung Erdanschlussseite 27. Im Bereich der oberen Endarmatur 22 weitet sich die Querschnittskontur zu einer dreiecksförmigen Querschnittskontur auf, die sich dann über einen Abschnitt 10 entlang der Gehäuseachse 30 erstreckt. Diese Querschnittskontur ist in Figur 4 näher dargestellt. Wie dort zu sehen ist, ist die Querschnittskontur dreiecksförmig. Drei Seiten 9 sind durch drei Ecken 8 miteinander verbunden. Die Seiten 9 gehen dabei glatt in die Ecken 8 über. Die Ecken 8 sind in Form eines Kreissegments abgerundet. Alternativ können die Ecken 8 auch in Form eines Abschnitts einer Hyperbel abgerundet sein. Die Längsachsen 35 der Ableitsäulen 20 liegen dabei auf einer Linie von der Gehäuseachse 30 zur Mitte der Ecke 8. Vorzugsweise liegt die Längsachse 35 im Mittelpunkt des Kreises, von dem die Ecke 8 ein Kreissegment bildet beziehungsweise im Brennpunkt der Hyperbel, von der die Ecke 8 einen Abschnitt bildet. Der Abstand der Innenseite der Gehäusewand 3 von der Außenseite des Ableitelementes 24 ist am geringsten auf der Verbindungslinie von der Gehäuseachse 30 zur Mitte der Ecke 8. Beidseitig von dieser Verbindungslinie krümmt sich die Ecke derart, dass sich dieser Abstand vergrößert. Hierdurch ist gewährleistet, dass der Isolationsabstand zwischen dem Ableitelement 24 dieser Ableitsäule 20 und der Gehäusewand nicht unterschritten wird. Der Krümmungsradius der Ecke 8 ist erheblich kleiner, typischerweise kleiner als die Hälfte, als der Innendurchmesser eines entsprechenden Gehäuses mit kreisförmiger Querschnittskontur. Dabei ist als Innendurchmesser eines solchen kreisförmigen Gehäuses der Abstand von der Gehäuseachse 30 zur Innenwand der Mitte der Ecke 8 anzusehen.

Der Isolationsabstand eines Überspannungsableiters 1 ist dabei derjenige Abstand eines spannungsführenden Teils zu einem geerdeten Teil des Überspannungsableiters 1, der nicht unterschritten werden darf, damit es nicht zu Spannungsüberschlägen zwischen Gehäuse, das üblicherweise geerdet ist, und spannungsführendem Teil kommt. Der Isolationsabstand hängt von der Spannung ab, für die der Überspannungsableiter 1 ausgelegt ist, von der Art und dem Druck des in das Gehäuse 2 eingefüllten Fluids und von der Geometrie des Überspannungsableiters 1. Beispielsweise ist der Isolationsabstand in der Nähe der erdseitigen Endarmatur 21 kleiner, als in der Nähe der hochspannungsseitigen Endarmatur 22.

Die Ecken 8 sind durch Seiten 9 miteinander verbunden. Der Übergang einer Ecke 8 in eine Seite 9 ist dabei glatt, also ohne Kanten oder weitere Ecken. Die Seiten 9 können dabei gerade oder leicht nach außen gewölbt sein. Der Krümmungsradius der Seiten 9 ist dabei erheblich größer, beträgt beispielsweise mehr als das Doppelte, als der Radius des Innendurchmessers eines entsprechenden kreisförmigen Gehäuses.

Wie in Figur 2 und 3 weiter zu sehen ist, verjüngt sich die Gehäusewand 3 vom Abschnitt mit der dreiecksförmigen Kontur zum unteren Deckel hin. Die Querschnittskontur ändert sich dabei derart, dass die Krümmungsradien der Ecken 8 abgeflacht werden bis schließlich im Bereich des unteren Deckels die Querschnittskontur kreisförmig ist.

## Patentansprüche

1. Überspannungsableiter (1), aufweisend ein fluiddichtes Gehäuse (2) mit einer Gehäusewand (3), die sich entlang einer Gehäuseachse (30) zwischen einem unteren Deckel (4) und einem oberen Deckel (5) erstreckt, und drei in dem Gehäuse (2) angeordnete Ableitsäulen (20), deren Längsachsen (35) parallel zur Gehäuseachse (30) und im Querschnitt auf den Ecken eines Dreiecks angeordnet sind,
wobei die Gehäusewand (3) in einem Abschnitt (10) entlang der Gehäuseachse (30) eine dreiecksförmige Querschnittskontur aufweist, und wobei das Gehäuse(2) aus einem elektrisch leitfähigen Material gefertigt ist, und wobei das Gehäuse im betriebsbereiten Zustand mit Schwefelhexafluorid als elektrisch isolierendem Fluid gefüllt ist.

2. Überspannungsabieiter (1) nach Anspruch 1,
**dadurch gekennzeichnet,**
**dass** die dreiecksförmige Querschnittskontur abgerundete Ecken (8) aufweist, die sich jeweils derart um eine Ableitsäule (20) krümmen, dass ein Isolationsabstand zwischen einem Ableitelement (24) dieser Ableitsäule (20) und der Gehäusewand (3) nicht unterschritten wird.

3. Überspannungsableiter (1) nach Anspruch 2,
**dadurch gekennzeichnet,**
**dass** die dreiecksförmige Qucrschnittskontur nach außen gewölbte Seiten (9) aufweist.

4. Überspannungsableiter (1) nach einem der Ansprüche 1 bis 3,
**dadurch gekennzeichnet,**
**dass** sich die Gehäusewand (3) vom Abschnitt (10) mit der dreiecksförmigen Kontur zum unteren Deckel (4) hin zu einer kreisförmigen Querschnittskontur verjüngt.

5. Überspannungsableiter (1) nach einem der Ansprüche 1 bis 4,
**dadurch gekennzeichnet,**
**dass** im unteren Deckel (4) eine Ausblasöffnung (32) angeordnet ist.

## Claims

1. Surge arrester (1), having a fluid-tight housing (2) with a housing wall (3) which extends along a housing axis (30) between a lower cover (4) and an upper cover (5), and three arrester columns (20) which are arranged in the housing (2) and the longitudinal axes (35) of which are arranged parallel to the housing axis (30) and at the corners of a triangle in cross section, wherein
the housing wall (3) has a triangular cross-sectional contour in a section (10) along the housing axis (30), and wherein
the housing (2) is manufactured from an electrically conductive material, and wherein
the housing is filled with sulphur hexafluoride as the electrically insulating fluid in the standby state.

2. Surge arrester (1) according to Claim 1,
**characterized**
**in that** the triangular cross-sectional contour has rounded corners (8) which are each bent about an arrester column (20) in such a way that an insulation gap between an arrester element (24) of this arrester column (20) and the housing wall (3) is not undershot.

3. Surge arrester (1) according to Claim 2,
**characterized**
**in that** the triangular cross-sectional contour has outwardly bent sides (9).

4. Surge arrester (1) according to one of Claims 1 to 3,
**characterized**
**in that** the housing wall (3) tapers from the section (10) with the triangular contour toward the lower cover (4) to form a circular cross-sectional contour.

5. Surge arrester (1) according to one of Claims 1 to 4,
**characterized**
**in that** a blowout opening (32) is arranged in the lower cover (4) .

## Revendications

1. Dispositif (1) de protection vis-à-vis des surtensions, comportant un boîtier (2) étanche au fluide ayant une paroi (3) de boîtier, qui s'étend suivant un axe (30) du boîtier entre un couvercle (4) inférieur et un couvercle (5) supérieur, et trois colonnes (20) de fuite, dont les axes (35) longitudinaux sont parallèles à l'axe (30) du boîtier et sont disposés en section transversale aux sommets d'un triangle,
dans lequel
la paroi (3) du boîtier a, dans une partie (10) le long de l'axe (30) du boîtier, un contour de section transversale triangulaire, et dans lequel
le boîtier (2) est en un matériau conducteur de l'électricité, et dans lequel
le boîtier est, dans l'état prêt à fonctionner, empli d'hexafluorure de soufre, comme fluide isolant électriquement.

2. Dispositif (1) de protection vis-à-vis des surtensions suivant la revendication 1,
**caractérisé**
**en ce que** le contour de section transversale triangulaire a des sommets (8) arrondis, qui se courbent chacun autour d'une colonne (20) de fuite, de manière à ne pas passer en dessous d'une distance d'isolation entre un élément (24) de fuite de cette colonne (20) de fuite et la paroi (3) du boîtier.

3. Dispositif (1) de protection vis-à-vis des surtensions suivant la revendication 2,
**caractérisé**
**en ce que** le contour de section transversale triangulaire a des côtés (9) cintrés vers l'extérieur.

4. Dispositif (1) de protection vis-à-vis des surtensions suivant l'une des revendications 1 à 3,
**caractérisé**
**en ce que** la paroi (3) du boîtier se rétrécit de la partie (10), ayant le contour triangulaire, vers le couvercle (4) inférieur, en un contour de section transversale circulaire.

5. Dispositif (1) de protection vis-à-vis des surtensions suivant l'une des revendications 1 à 4,
**caractérisé**
**en ce qu'**une ouverture (32) d'insufflation est prévue dans le couvercle (4) inférieur.
